# EUROPÄISCHE PATENTSCHRIFT

(11) **EP 0 515 010 B1**
(45) Veröffentlichungstag und Bekanntmachung des Hinweises auf die Patenterteilung: **03.09.2003**
(21) Anmeldenummer: 92250124.2
(22) Anmeldetag: 18.05.1992
(51) Int. Cl.: B22D 11/16, B22D 11/04, B22D 11/22

(54) **Temperaturmessung an einer Brammenkokille**
Temperature measurement in a slab mould
Mesure de la température à une lingotière pour brammes

(30) Priorität: 22.05.1991 DE 4117073
(43) Veröffentlichungstag der Anmeldung: 25.11.1992
(73) Patentinhaber: SMS Demag AG, 40237 Düsseldorf (DE); ARVEDI, Giovanni, I-25100 Cremona (IT)
(72) Erfinder: Pleschiutschnigg, Fritz-Peter, W-4100 Duisburg 29 (DE); Parschat, Lothar, W-4030 Ratingen (DE); Franzen, Uwe, W-4100 Duisburg 29 (DE)
(74) Vertreter: Meissner, Peter E., Dipl.-Ing.

(56) Entgegenhaltungen:
- DE-A- 1 508 966
- DE-A- 3 423 475
- FR-A- 2 180 902
- FR-A- 2 223 115
- FR-A- 2 226 660
- FR-A- 2 282 314

## Beschreibung

Die Erfindung bezieht sich auf ein Verfahren und eine Einrichtung zur Erzeugung von Stahlsträngen im Brammenformat. Beim Stranggießen von Stahl in flüssigkeitsgekühlten, aus einzelnen Platten gebildeten Kokillen zur Erzeugung von Strängen im Brammenformat wird in der Kokille aufgrund der geringen Wärmeleitfähigkeit des Stahles zunächst nur eine dünne, aus erstarrter Schmelze bestehende Strangschale gebildet. Es ist bekannt und wird vom Stranggießer angestrebt, daß die Strangschale in der Kokille möglichst mit über den Umfang gleichmäßiger Dicke entsteht, da diese dünne Strangschale außerhalb der Kokille dem ferrostatischen Druck der im Innern befindlichen Schmelze Stand halten muß. Der Fachmann weiß ferner, daß die Ausbildung der Dicke und der Gleichmäßigkeit der erstarrten Strangsschale am Austritt der Kokille von einer Reihe von Faktoren abhängig ist, wie beispielsweise Gießgeschwindigkeit, Stahltemperatur, Geometrie, Werkstoff und Konizität der Kokille und nicht zuletzt von der Art und Zusammensetzung des Schmiermittels, das auf den Gießspiegel aufgebracht wird und die Reibung zwischen Strangschale und Kokille verringern soll.

Die Tatsache, daß immer wieder Strangdurchbrüche, also Schmelzenaustritte durch die Strangschale hindurch zu verzeichnen sind, die zum Abbruch des Gießvorganges führen, zeigt, daß dieses Problem noch nicht sicher beherrscht wird, obwohl eine ganze Reihe von Vorschlägen zur Lösung dieses Problems existieren.

So sind aus den Schriften DE 31 10 012 C1, EP 0 114 293 B1, DE 33 09 885 A1, DE 39 08 328 A1 Vorschläge bekannt, mit denen über eine Einstellung der Konizität der Schmalseiten versucht wird, die Kühlbedingungen in der Kokille und damit die Strangsschalenbildung zu bestimmen bzw. zu beeinflussen.

Andererseits ist es aus den Schriften DE-OS 15 08 966, DAS 23 19 323, DE-PS 23 20 277, DE-PS 24 40 273 und DE 34 23 475 C2 bekannt, die Strangschalendicke Über Messungen der Kokillenwandtemperatur oder der aus der Kokille abgeführten Wärmemenge zu steuern.

Allen bekannten Methoden ist gemeinsam, daß die Kokille bzw. die gesamte Anlage nach Meßwerten im Vergleich zu vorgegebenen Soll-Werten gesteuert wird, wobei jedoch offen ist, inwieweit die vorgegebenen Soll-Werte den tatsächlichen Gegebenheiten oder Erfordernissen Rechnung tragen.

Die Erfindung löst die bestehenden Probleme bei einer flüssigkeitsgekühlten Plattenkokille zur Erzeugung von Strängen aus Stahl im Brammenformat mit zwischen Breitseitenplatten verstellbaren Schmalseitenplatten mit den Merkmalen des Anspruches 1. Vorteilhafte Ausgestaltungen der Erfindung sind in den Unteransprüchen angegeben.

Anhand der beiliegenden Zeichnung soll die Erfindung im folgenden näher erläutert werden.

Fig. 1 zeigt in prinzipieller Darstellung eine Kokille für die Erzeugung von Strängen im Brammenformat. Die Kokille ist gebildet von den Breitseitenplatten 3, 4 und zwischen diesen verstellbar angeordneten Schmalseitenplatten 1, 2. Alle vier Seiten sind in an sich bekannter Weise wassergekühlt, also mit je einem Wasserzulauf und Wasserablauf versehen, die Schmalseiten mit an sich bekannten Mitteln zur Einstellung verschiedener Strangbreiten sowie der Konizität. Da es sich hierbei um dem Fachmann bekannte Sachverhalte handelt, sind sie in der Zeichnung nicht dargestellt.

Für jede der vier Platten der Kokille wird die Wassereinlauftemperatur 5 erfaßt, wobei im Regelfall diese für alle vier Platten gleich sein wird, so daß ein Meßwert genügt. Nach Durchlauf des Wassers durch die Kokille wird für jede der Schmal- und Breitseitenplatten 1, 2, 3, 4 die Temperatur des Wassers möglichst nahe an der Anschlußstelle des Wasserablaufs an der Kokillenplatte erfaßt, ebenso die jeder Seite der Platte zugeführte Wassermenge (Bezugsziffern 6 bis 13).

Hierbei steht die Bezugsziffer
6 - Tnfl 1 für Wasserauslauftemperatur -linke Schmalseitenplatte
7 - Mnfl für Wassermenge -linke Schmalseitenplatte
8 - Twff für Wasserauslauftemperatur -vordere Breitseitenplatte
9 - Mwff für Wassermenge -vordere Breitseitenplatte
10 - Twfb für Wasserauslauftemperatur -hintere Breitseitenplatte
11 - Mwfb für Wassermenge -hintere Breitseitenplatte
12 - Tnfr für Wasserauslauftemperatur -rechte Schmalseitenplatte
13 - Mnfr für Wassermenge -rechte Schmalseitenplatte

In Fig. 2 ist das Verarbeitungsprogramm des Rechners 14 schematisch dargestellt. Aus den erfaßten Meßwerten 5 bis 13 werden die abgeführten Wärmemengen 21, 22, 23, 24 jeder Kokillenwand ermittelt. Die Bezugsziffern hierin bedeuten
21 - Wnfl - Wärmemenge der linken Schmalseitenplatte 1
22 - Wnfr - Wärmemenge der rechten Schmalseitenplatte 2
23 - Wwfb - Wärmemenge der hinteren Breitseitenplatte 3
24 - Wwff - Wärmemenge der vorderen Breitseitenplatte 4

Da außerdem das Kokillenformat 25 (Moldsize) eingegeben wird, kann für jede Kokillenplatte 1 bis 4 die spezifische Wärmebelastung (spezifischer Temperaturwert) ermittelt werden.

In einem weiteren Gang werden nun die spezifischen Temperaturwerte je einer Breitseitenplatte zu denen der angrenzenden Schmalseitenplatte ins Verhältnis gesetzt, so daß sich die Werte
K1 - aus dem Verhältnis Schmalseitenplatte 3 zur Breitseitenplatte 1
K2 - aus dem Verhältnis Schmalseitenplatte 3 zur Breitseitenplatte 2
K3 - aus dem Verhältnis Schmalseitenplatte 4 zur Breitseitenplatte 1
K4 - aus dem Verhältnis Schmalseitenplatte 4 zur Breitseitenplatte 2
ergeben.

Im weiteren können durch einen Vergleich der abgeführten Wärmemengen der Schmalseitenplatten 1, 2 untereinander K5 bzw. der Breitseitenplatten 3, 4 untereinander K6 Rückschlüsse auf die Schalendicke des Stranges in der Kokille gezogen und diese ebenfalls zur Korrektur der Konizitätseinstellung der Schmalseitenplatten benutzt werden. Auch hier wird man die Schmalseite, die den niedrigeren Temperaturwert liefert, im Sinne einer Verstärkung der Konizität verstellen.

Werden die Werte K1 bis K6 in Zeitabständen ausgewertet oder auch kontinuierlich aufgezeichnet, so ergibt sich für einen Idealzustand, der eine gleiche Schalendicke des Stranges in der Kokille definiert, stets ein bestimmtes Verhältnis der K-Werte untereinander bzw. ein bestimmter Kurvenverlauf. Weicht ein oder mehrere Werte über ein bestimmtes Maß von den übrigen zeitgleichen Werten ab, so ist dies ein Anzeichen für eine Störung des Wärmeüberganges und damit für eine Veränderung der Strangschalenbildung in einem zuortbaren Bereich der Kokille, der gleichzeitig eine Vorwarnung für einen zu erwartenden Strangdurchbruch angibt. Diese Gefahr kann also frühzeitig durch Korrektur der Konizität der Kokille, Änderung der Gießgeschwindigkeit, der Oszillationsparameter oder der Gießpulverzusammensetzung begegnet werden.

## Patentansprüche

1. Verfahren zur Regelung der Konizität von zwischen Breitseiten verstellbaren Schmalseiten einer flüssigkeitsgekühlten Plattenkokille zur Erzeugung von Strängen aus Stahl im Brammenformat, wobei zunächst von jeder der flüssigkeitsgekühlten Platten der Kokille die Temperatur der Kühlflüssigkeit am Kühlmitteleinlauf und am Kühlmittelauslauf der Platten sowie die Menge der Kühlflüssigkeit gemessen wird, bei gegebenem Kokillenformat aus den gemessenen Temperaturen für jede Platte ein kühlflächenbezogener spezifischer Temperaturwert gebildet wird, wobei als spezifischer Temperaturwert einer Kokillenseite die jeweils auf eine Flächeneinheit bezogene, abgeführte Wärmemenge erfasst wird, die spezifischen Temperaturwerte gegenüberliegender Platten verglichen werden und die spezifischen Temperaturwerte je einer Breitseitenplatte zu den spezifischen Temperaturwerten der angrenzenden Schmalseitenplatte ins Verhältnis gesetzt werden und die sich hierbei ergebenden Werte in Zeitabständen oder kontinuierlich als K-Wert aufgezeichnet werden, wobei sich im Idealzustand stets ein bestimmtes Verhältnis der K-Werte untereinander ergibt und bei Auftreten einer Abweichung eines oder mehrerer K-Werte über ein bestimmtes Maß von den übrigen zeitgleichen K-Werten ein der Größe des Differenzwertes entsprechender Stellwert auf den Antrieb derjenigen Schmalseite im Sinne einer Verstärkung der Konizität aufgegeben wird, die den niedrigsten spezifischen Temperaturwert liefert.

2. Verfahren nach Anspruch 1,
**dadurch gekennzeichnet,**
**dass** die Temperatur des Kühlmittels laufend gemessen wird.

## Claims

1. Method of controlling the taper of the narrow faces - adjustable between wide faces - of a liquid-cooled plate mould for the production of strands of steel in the form of slabs; initially, and for each of the liquid-cooled plates of the mould, the temperature of the coolant liquid is measured at the coolant inlet and the coolant outlet, and the volume of coolant is measured: for a given mould format, a specific temperature value, relative to the cooling surface, is formed from the measured temperatures for each plate; to form the specific temperature value of a mould side, the heat quantity dissipated in relation to each unit of surface is recorded, the specific temperature values of opposite plates are compared, and the specific temperature values of one wide face plate are compared in each case in relation to the specific temperature values of the adjacent narrow face plate, the resulting values being recorded, at intervals or continuously, as K values; under ideal conditions there is always a specific ratio among the K values, and where any deviation by more than a certain amount occurs of one or more K values in relation to the other isochronous K values, a correction value corresponding to the amount of the difference is sent to the drive unit of that narrow face for the purpose of bringing about an increase in the taper to give the lowest specific temperature value.

2. Method as in Claim 1,
**characterised in that**
the temperature of the coolant is measured continuously.

## Revendications

1. Procédé pour régler la conicité de côtés étroits, réglables entre des côtés larges, d'un moule pour plaques refroidi par un liquide, pour engendrer des barres en acier au format de brames, tout d'abord de chacune des plaques refroidies par un liquide du moule, la température du liquide de refroidissement étant mesurée à l'entrée de l'agent de refroidissement et à la sortie de l'agent de refroidissement des plaques, ainsi que la quantité du liquide de refroidissement, pour un format de moule donné, à partir des températures mesurées pour chaque plaque, une valeur de température spécifique, liée à la surface de refroidissement, étant formée, comme valeur de température spécifique d'un côté de moule, la quantité de chaleur évacuée, liée, à chaque fois, à une unité de surface étant détectée, les valeurs de température spécifiques de plaques opposées étant comparées et les valeurs de température spécifiques de chaque plaque de côté large étant mises en rapport vis-à-vis des valeurs de température spécifiques de la plaque de côté étroit adjacente, et les valeurs en résultant étant enregistrées à des intervalles de temps ou de façon continue comme valeur K, en obtenant entre elles, dans le cas idéal, toujours un rapport déterminé des valeurs K et, lors de l'apparition d'un écart d'une ou plusieurs valeurs K d'une valeur déterminée des valeurs K isochrones restantes, une valeur de réglage correspondant à la grandeur de la valeur différentielle étant foumie à l'entraînement du côté étroit, dans le sens d'un renforcement de la conicité, qui délivre la valeur de température spécifique la plus faible.

2. Procédé selon la revendication 1,
**caractérisé en ce que** la température de l'agent de refroidissement est mesurée de façon continue.
